# EUROPÄISCHE PATENTSCHRIFT

(11) **EP 2 461 125 B1**
(45) Veröffentlichungstag und Bekanntmachung des Hinweises auf die Patenterteilung: **05.09.2018**
(21) Anmeldenummer: 11009401.8
(22) Anmeldetag: 28.11.2011
(51) Int. Cl.: F25D 11/00, F25B 5/00

(54) **Kühl- und/oder Gefriergerät**
Refrigeration and/or freezer device
Appareil de réfrigération et/ou de congélation

(30) Priorität: 03.12.2010 DE 102010053386; 14.12.2010 DE 102010054450
(43) Veröffentlichungstag der Anmeldung: 06.06.2012
(73) Patentinhaber: Liebherr-Hausgeräte Ochsenhausen GmbH, 88416 Ochsenhausen (DE)
(72) Erfinder: Ertel, Thomas, Dipl.-Ing., 88299 Leutkirch (DE); Wiest, Matthias, 88416 Ochsenhausen (DE); Jendrusch, Holger, Dipl.-Ing., 88430 Rot a. d. Rot (DE); Siegel, Didier, 88416 Steinhausen (DE); Schick, Michael, 88480 Stetten (DE)
(74) Vertreter: Herrmann, Uwe

(56) Entgegenhaltungen:
- EP-A1- 1 541 944
- DE-A1- 2 020 205
- DE-A1- 2 412 669
- DE-A1- 2 917 721
- DE-A1- 3 805 987
- DE-A1-102008 021 104
- JP-A- S5 096 963
- JP-A- 2004 061 103
- US-A- 2 806 360
- US-B1- 6 536 227

## Beschreibung

Die vorliegende Erfindung betrifft ein Kühl- und/oder Gefriergerät mit wenigstens einem zu kühlenden Kompartiment, das zur Aufnahme von Kühl- und/oder Gefriergut dient, und mit wenigstens einem Kältemittelkreislauf, wobei der oder die Kältemittelkreisläufe zumindest zwei Verdampfer umfassen, die im Betrieb des oder der Kältemittelkreisläufe von Kältemittel durchströmt werden.

Aus dem Stand der Technik sind zahlreiche unterschiedliche Anordnungen und Ausführungen von Verdampfern bekannt, die Bestandteil eines Kältemittelkreislaufes bilden und zur Kühlung eines Gefrier- und/oder Kühlkompartimentes dienen.

Bislang werden hauptsächlich drei Verdampfertypen eingesetzt, nämlich freihängende Rückwandverdampfer, zumeist aus Aluminiumblech hergestellt, eingeschäumte Verdampfer, das heißt der Verdampfer wird schaumseitig auf der flachen Geräterückwand bzw. der Rückwand des Innenbehälters befestigt, sowie Lamellenverdampfer, die im allgemeinen in Verbindung mit einem Ventilator an oder im Bereich der Gerätedecke eingebaut werden.

EP 1 541 944 A1 offenbart ein zweitüriges Kühlgerät mit Kühlsystem, einem Kühlraum für frische Lebensmittel, einem Kühlraum für gefrorene Lebensmitte, und zwei Verdampfer. DE 29 17 721 offenbart ein Kühlgerät mit einem Kältemittelkreislauf, der zwei Verdampfer umfasst, die im Betrieb von Kältemittel durchströmt werden und die derart angeordnet sind, dass sie im Betrieb des Kältemittelkreislaufs dasselbe zu kühlende Kompartiment des Kühl-und/oder Gefriergerätes kühlen.

Der vorliegenden Erfindung liegt die Aufgabe zugrunde, ein Kühl- und/oder Gefriergerät der eingangs genannten Art dahingehend weiterzubilden, dass dessen Effizienz gegenüber bekannten Geräten gesteigert wird.
Diese Aufgabe wird durch ein Kühl- und/oder Gefriergerät mit den Merkmalen des Anspruchs 1 gelöst. Danach ist vorgesehen, dass die zwei Verdampfer derart angeordnet sind, dass sie im Betrieb des oder der Kältemittelkreisläufe ein und dasselbe Kompartiment des Kühl- und/oder Gefriergerätes kühlen. Auf diese Weise lässt sich eine Effizienzsteigerung durch Vergrößerung der Verdampferoberfläche sowie durch einen verbesserten Wärmeübergang erreichen. Vorzugsweise werden die Verdampfer dabei so angeordnet, dass der Nutzinhalt des fraglichen Kompartimentes gegenüber bekannten Geräten nicht oder nur unwesentlich verringert wird.

Die zwei Verdampfer können vom selben Verdampfertyp sein und/oder dieselbe Montageanordnung aufweisen oder auch von unterschiedlichen Verdampfertypen sein und/oder eine unterschiedliche Montageanordnung aufweisen. In Betracht kommt somit eine Kombination von mehreren gleichen oder unterschiedlichen Verdampfertypen und/oder Montageanordnungen (freihängend, eingeschäumt). Denkbar ist es beispielsweise, dass ein oder mehr als ein freihängender Verdampfer und/oder ein oder mehr als ein eingeschäumter Verdampfer eingesetzt werden und/oder dass wenigstens ein freihängender Verdampfer und wenigstens ein eingeschäumter Verdampfer eingesetzt werden, wobei die zumindest zwei Verdampfer zur Kühlung desselben Kompartimentes eingesetzt werden. Erfindungsgemäß ist dabei vorgesehen, dass die zwei Verdampfer in Tiefenrichtung des Kühl- und/oder Gefriergerätes versetzt zueinander angeordnet sind. Eine exemplarische Ausgestaltung der Erfindung umfaßt ein Kühl- und/oder Gefriergerät mit einem oder mehreren eingeschäumten Verdampfern sowie mit einem oder mehreren freihängenden Verdampfern oder auch ein Kühl- und/oder Gefriergerät, das beispielsweise nur eingeschäumte oder nur freihängende Verdampfer aufweist.

Unter dem Begriff der Montageanordnung ist insbesondere zu verstehen, dass die Verdampfer freihängend oder auch eingeschäumt angeordnet sein können.
Als Verdampfertypen kommen beispielsweise Rohr-auf-Blech, Z-Bond, Roll-Bond oder Draht-auf-Rohr-Verdampfer in Betracht.
In weiterer Ausgestaltung der Erfindung ist vorgesehen, dass die zumindest zwei Verdampfer in dem wenigstens einen Kältemittelkreislauf nacheinander oder parallel zueinander durchströmt werden und/oder dass die zumindest zwei Verdampfer Bestandteil desselben oder unterschiedlicher Kältemittelkreisläufe sind.

Weitere Einzelheiten und Vorteile der Erfindung werden anhand der in den Figuren 1 und 2 dargestellten Ausführungsbeispiele erläutert. Es zeigen:
- Figur 1 und 2:: Längsschnittdarstellungen durch Kühl- und/oder Gefriergeräte gemäß der vorliegenden Erfindung mit unterschiedlichen Verdampferausführungen,
- Figur 3 - 5:: Längsschnittdarstellungen durch Kühl- und/oder Gefriergeräte nicht gemäß der vorliegenden Erfindung mit sich im Deckenbereich und im Rückbereich erstreckendem Verdampfer sowie mit Ventilator und Abdeckung,
- Figur 6 und 7:: Längsschnittdarstellungen durch Kühl- und/oder Gefriergeräte nicht gemäß der vorliegenden Erfindung mit im Innenbehälter angeordneten Kanälen zur Aufnahme eines Rohrverdampfers.

Figur 1 zeigt mit dem Bezugszeichen 10 einen Innenbehälter, der das zu kühlende Kompartiment oben, unten, in beiden Seitenbereichen und im rückwärtigen Bereich begrenzt. Frontseitig wird das Kompartiment durch eine nicht dargestellte Tür verschlossen.
Mit dem Bezugszeichen 20 ist eine Außenwand des Gerätes bzw. ein Außengehäuse des Gerätes dargestellt, das sich ebenfalls auf der Unterseite, Oberseite, im rückwärtigen Bereich sowie in beiden Seitenbereichen befindet. Zwischen Außenwand 20 und Innenbehälter 10 befindet sich eine Ausschäumung 30 beispielsweise aus PU-Schaum, mittels derer der Wärmedurchgang in den Geräteinnenraum gehemmt wird.
Mit dem Bezugszeichen 40 ist ein eingeschäumter Verdampfer gekennzeichnet, der sich vollständig in der Ausschäumung 30 befindet, und mit dem Bezugszeichen 50 ein freihängender Verdampfer. In dem hier dargestellten Ausführungsbeispiel kann der eingeschäumte Verdampfer 40 als Rohr-auf-Blech-Verdampfer 40 ausgeführt sein und der freihängende Verdampfer 50 als Roll-Bond- oder Z-Bond-Verdampfer ausgeführt sein.

Grundsätzlich ist die Erfindung nicht auf den Einsatz von zwei Verdampfern 40, 50 beschränkt. Auch mehr als zwei eingeschäumte und/oder freihängende Verdampfer können eingesetzt werden. Wie dies aus Figur 1 ersichtlich ist, befindet sich der Verdampfer 40 in der Ausschäumung, das heißt hinter dem Innenbehälter 20 und der freihängende Verdampfer 50 im Innenraum, das heißt in dem durch den Innenbehälter 10 umgebenen gekühlten Bereich, der zur Aufnahme von Kühl- und/oder Gefriergut dient.

Anstelle der genannten Verdampfertypen können auch andere Verdampfer eingesetzt werden, das heißt die Erfindung ist nicht auf die dargestellten Verdampfertypen beschränkt.

Die in Figur 1 dargestellten Verdampfer 40, 50 können nacheinander von Kältemittel durchströmt werden oder auch parallel mit Kältemittel beaufschlagt werden. Sie können Bestandteil eines gemeinsamen Kältemittelkreislaufes oder auch von zwei getrennten Kältemittelkreisläufen sein. Dies gilt nicht nur für die dargestellte Ausführungsform gemäß Figur 1 sondern grundsätzlich im Rahmen der vorliegenden Erfindung.

Die Beaufschlagung der Verdampfer 40, 50 kann durch ein oder mehrere Magnetventile reguliert werden.

Figur 2 zeigt eine Ausgestaltung, die sich von der Ausführungsform gemäß Figur 1 dadurch unterscheidet, dass kein eingeschäumter Verdampfer vorgesehen ist. Vielmehr sind hier zwei parallel angeordnete und in Tiefenrichtung zueinander versetzte freihängende Verdampfer vorgesehen, die nacheinander oder parallel von Kältemittel durchströmt werden und die Bestandteil eines gemeinsamen oder unterschiedlicher Kältemittelkreisläufe sind. Auch diese können hinsichtlich ihrer Durchströmung mit Kältemittel durch Magnetventile reguliert werden. Für diese Ausführungsform gilt, dass die beiden Verdampfer identisch ausgeführt sein können oder auch unterschiedlich. In Betracht kommen beispielsweise Ausführungen von Verdampfern wie Rohr-auf-Blech, Roll-Bond, Z-Bond. Diese Verdampfertypen können selbstverständlich auch kombiniert werden.
Die beiden freihängenden Verdampfer müssen nicht parallel angeordnet sein. Auch eine Anordnung schräg zueinander ist denkbar.
In dem in Figur 2 dargestellten Ausführungsbeispiel sind die beiden Verdampfer 50 freihängend angeordnet, das heißt nicht eingeschäumt.
Auch eine Kombination der Ausführungsformen gemäß Figur 1 und 2 ist denkbar, das heißt es kann eine Kombination von einem oder mehreren eingeschäumten und von einem oder mehreren freihängenden Verdampfern vorgesehen sein, wobei die Verdampfer vom selben Typ oder auch von unterschiedlichen Typen sein können. Denkbar ist es gleiche Typen der freihängenden Verdampfer und gleiche Typen der eingeschäumten Verdampfer zu verwenden. Auch ist es möglich unterschiedliche Typen freihängender und/oder unterschiedliche Typen eingeschäumter Verdampfer zu verwenden.
Der oder die eingeschäumte Verdampfer bzw. wenigstens ein oder alle eingeschäumten Verdampfer können vom selben Typ sein wie der oder die freihängenden Verdampfer bzw. wenigstens ein oder alle eingeschäumten Verdampfer, jedoch sind jeweils auch unterschiedliche Verdampfertypen denkbar.
Im übrigen sind in Figur 2 sowie auch in den folgenden Figuren die gleichen Bezugszeichen wie in Figur 1 verwendet, sofern es sich um gleiche oder funktionsgleiche Teile handelt.

Figur 3 zeigt eine nicht erfindungsgemäße Ausführung mit einem freihängenden Verdampfer 50, der einen ersten Abschnitt 51 aufweist der sich vertikal erstreckt und beispielsweise parallel zur Rückwand des Innenbehälters 10 verläuft und der einen horizontalen Abschnitt 52 aufweist, der sich horizontal und in dem hier dargestellten Ausführungsbeispiel parallel zur Decke des Innenbehälters 10 erstreckt.
Der Verdampfer 50 kann als reiner Rohrverdampfer oder als Blechverdampfer, wie z.B. Roll-Bond oder Z-Bond-Verdampfer ausgeführt sein.
Der Verdampfer 50 gemäß Figur 3 ist somit dadurch ausgezeichnet, dass er einen Bereich 51 aufweist, der sich im rückwärtigen Bereich des Kompartimentes befindet und einen oberen Bereich 52, der sich im Bereich der Decke des Kompartimentes befindet.
Die Bereiche 51 und 52 müssen nicht zwingend parallel zu den angrenzenden Innenbehälterwandungen angeordnet sein. Auch eine schräge Anordnung bzw. eine winklige Anordnung wie sie beispielsweise in Figur 5 dargestellt ist, ist denkbar. Wie dies weiter aus Figur 3 hervorgeht, befindet sich im Bereich des Verdampfers 50 ein Ventilator, der als Axial-, Radial-, Diagonal-, Tangential-, etc. Ventilator ausgeführt sein kann und das Bezugszeichen 60 trägt. Dieser Ventilator 60 ist so angeordnet, dass er im Betrieb eine Luftströmung über einen Teilbereich oder über den gesamten Verdampfer 50 bewirkt. Diese Luftströmung wird dann in den zu kühlenden Innenraum geleitet, der von dem Innenbehälter 10 und der nicht dargestellten Tür begrenzt wird.
Es findet somit in dem in Figur 3 dargestellten Ausführungsbeispiel eine dynamische Kühlung des Kühl- bzw. Gefrierraums statt.
Mit dem Bezugszeichen 70 ist eine Abdeckung gekennzeichnet, die sich sowohl im Bereich des horizontalen Abschnitts 52 als auch im Bereich des vertikalen Abschnitts 51 des Verdampfers 50 befindet. Wie dies aus Figur 3 hervorgeht, erstreckt sich die Abdeckung 70 in ihrem vertikalen Abschnitt 71 parallel zu dem vertikalen Abschnitt 51 des Verdampfers und mit ihrem oberen Abschnitt 72 schräg, nach vorne hin ansteigend und im Winkel zu dem horizontalen Verdampferabschnitt 52. Diese Ausführung der Abdeckung 70 bewirkt, dass der Nutzer beim Öffnen der Tür und beim Blick in den Innenraum den Verdampfer 50 nicht sieht, sondern nur auf die Abdeckung 70 blickt, die entsprechend optisch ansprechend ausgeführt sein kann.

In dem dargestellten Ausführungsbeispiel gemäß Figur 3 ist auch der Ventilator 60 hinter der Abdeckung 70 angeordnet.

Die Abdeckung 70 hat die Aufgabe, zum einen eine kontrollierte Führung der Luftströmung, die durch den Ventilator 60 bereitgestellt wird, sicherzustellen und das vom Verdampfer abtropfende Kondensat für den Nutzer nicht sichtbar abzuleiten. Das Kondensat wird somit zunächst durch die Abdeckung 70 aufgefangen und dann an geeigneter Stelle für den Nutzer möglichst nicht sichtbar abgeleitet.

Wie dies aus Figur 4 hervorgeht, kann der Verdampfer 50 eine Ausnehmung 55 aufweisen, die zur Montage des Ventilators 60 dient bzw. Raum für die Installation des Ventilators 60 schafft.

Hinsichtlich der Ausführung des Verdampfers ist auf die obigen Ausführungen zu verweisen. Der Verdampfer 50 kann beispielsweise als reiner Rohrverdampfer ausgeführt sein, wobei es denkbar ist, dass die Rohre des Rohrverdampfers zur Vergrößerung der Oberfläche mit einem Blech, bevorzugt aus Aluminium verbunden sind.

Auch ist es denkbar, den Verdampfer 50 als Blechverdampfer auszuführen, wie beispielsweise als Roll-Bond- oder Z-Bond-Verdampfer.

Weiterhin ist es denkbar, dass der Verdampfer über in den Figuren nicht näher dargestellte Löcher, Durchbrüche oder dergleichen verfügt, die ein Abtropfen des Kondensates von der Oberseite des Verdampfers 50 auf die Abdeckung 70 ermöglicht. Insbesondere kann dadurch erreicht werden, dass in dem in Figur 3, 4, 5 oben dargestellten und im wesentlichen horizontal oder schräg zur Horizontalen verlaufenden Verdampferabschnitt 52 entstehendes Kondensat von der Oberseite dieses Abschnitts ablaufen kann und auf die Abdeckung abtropft insbesondere auf deren horizontalen Abschnitt bzw. schräg verlaufenden Abschnitt 72. Dies hat den Vorteil, dass die Bildung größerer Kondensatmengen und die sich daraus ergebende Vereisung der oberen Verdampferfläche 52 im Bereich der Gerätedecke verhindert wird.

Die Ausführungsform gemäß Figur 5 unterscheidet sich von der Ausführungsform gemäß Figur 3 dadurch, dass der obere Abschnitt 52 des Verdampfers 50 nicht horizontal, sondern schräg nach vorne hin ansteigend ausgeführt ist, wie dies aus Figur 5 hervorgeht.

Die Abdeckung 70 und der Verdampfer 50 laufen gemäß Figur 4 und 5 insgesamt, das heißt in beiden Abschnitten 51, 71, 52, 72 parallel zueinander. Ein Unterschied zu der Ausführung gemäß Figur 3 besteht darin, dass sich gemäß Figur 5 der Ventilator 60 oberhalb des horizontal oder schräg verlaufenden Verdampferabschnitts 52 erstreckt, während dies in Figur 3 nicht der Fall ist. Gemäß Figur 3 befindet sich der Ventilator 60 zwischen Verdampfer 50 und Abdeckung 70 und insbesondere in einem Eckbereich des horizontalen und des vertikalen Verdampferabschnitts 51, 52.

In Figur 5 befindet sich der Ventilator 60 im Eckbereich des Innenbehälters, das heißt in dem Bereich zwischen Behälterdecke und Innenbehälterrückwand.

Grundsätzlich kann sich der Ventilator zwischen Innenbehälter und Verdampfer befinden oder auch zwischen dem Verdampfer und der Abdeckung.

Figur 6 zeigt eine weitere Ausführung. Gemäß dieser Ausgestaltung ist als Verdampfer ein eingeschäumter Rohrverdampfer 80 vorgesehen, der zur Vergrößerung der Oberfläche in Kanälen des Innenbehälters 10 verläuft. Die Kanäle des Innenbehälters 10 sind aus Sicht des Kühl- bzw. Gefrierkompartimentes konvex ausgeführt, das heißt erstrecken sich zu dem gekühlten Innenraum hin. In diesen Kanälen befindet sich teilweise aufgenommen der Rohrverdampfer 80.
Wie dies aus Figur 6 hervorgeht, befinden sich die Kanäle in dem hier dargestellten Ausführungsbeispiel sowohl an der Rückwand des Innenbehälters 10 als auch im Deckenbereich des Innenbehälters 10 (vgl. Bezugszeichen 80a und 80b).
Die Rohre des Rohrverdampfers 80 laufen an der Rückwand bevorzugt horizontal und im Bereich der Gerätedecke in Richtung der Gerätetiefe oder auch in Richtung der Gerätebreite.
Figur 6 zeigt ein Ausführungsbeispiel, bei dem die Rohre 80a und 80b des Rohrverdampfers 80 in Gerätebreite verlaufen und Figur 7 zeigt ein Ausführungsbeispiel, bei dem die Rohre 80c des Rohrverdampfers 80 in im Deckenbereich in Richtung der Gerätetiefe laufen und im Bereich der Rückwand bevorzugt horizontal (Bezugszeichen 80b).
Um die Verdampferfläche des Rohrverdampfers 80 weiter zu vergrößern, kann dieser mit einem Aluminiumblech versehen sein, das mit diesem verklebt ist. Hinter dem Verdampferrohr oder auch vor dem Verdampferrohr des Rohrverdampfers 80 kann somit ein Aluminiumblech aufgeklebt sein. Alternativ kommt auch ein Aluminiumklebeband in Betracht.
Um die Ankopplung des Rohres des Rohrverdampfers 80 an den Innenbehälter 10 zu verbessern, kann eine Wärmeleitpaste vorgesehen sein, die sich in den Kanälen befindet.

Die Verdampferrohre des Rohrverdampfers 80 können aus Stahl hergestellt sein und können bereits bei der Herstellung des Behälters 10 im Ziehverfahren eingelegt werden, wodurch sich der Herstellvorgang vereinfacht.
Vorzugsweise sind die Kanäle des Innenbehälters mit einem oder mehreren Hinterschnitten ausgeführt, was zur Folge hat, dass der Rohrverdampfer gut und zuverlässig in dem oder den Kanälen gesichert ist.

In weiterer Ausgestaltung ist vorgesehen, dass die Kanäle mäanderförmig verlaufen und in den 180° Bögen nach außen hin offen sind, um Toleranzen der gebogenen Rohrverdampferrohre des Rohrverdampfers 80 auszugleichen. Die dabei auftretende Toleranz steigt mit der Entfernung zum Rohrbeginn des Rohrverdampfers 80.
Wie bereits ausgeführt, kann die Kanalrichtung horizontal oder vertikal an der Rückwand und in Richtung der Gerätetiefe oder -breite an der Gerätedecke verlaufen.
Der Verdampfer, der sich über die Rückwand und über den Deckenbereich erstrecken kann, wie er beispielsweise in Figur 3 - 7 ersichtlich ist, kann einstückig gefertigt sein oder auch aus mehreren Teilen bestehen, die beispielsweise durch eine Lokringverbindung miteinander in Verbindung stehen.
Grundsätzlich ist es des weiteren denkbar, dass der freihängende Verdampfer als Draht-auf-Rohr-Verdampfer ausgeführt ist.
Durch die vorliegende Erfindung wird die Effizienz eines Kühl- und/oder Gefriergerätes gesteigert. Die Verdampfertechnologien ermöglichen bei einfacher und damit kostengünstiger Ausführung eine höhere Effizienz und einen niedrigeren Energieverbrauch und damit das Erreichen besserer Energieeffizienzklassen.

Aufgrund der Verwendung der genannten Abdeckung verbessert sich der optische Gesamteindruck des Kühl- bzw. Gefrierbereichs, da die Verdampfer so gestaltet und in das Gerät integriert sind, dass kein Kondensat an sichtbaren Stellen entstehen kann.

## Patentansprüche

1. Kühl- und/oder Gefriergerät mit
einem zu kühlenden Kompartiment, das zur Aufnahme von Kühl- und/oder Gefriergut dient, und
einem Kältemittelkreislauf, der zwei Verdampfer (40, 50) umfasst, die im Betrieb des Kältemittelkreislaufs von Kältemittel durchströmt werden, wobei
die zwei Verdampfer (40, 50) im Betrieb des Kältemittelkreislaufs dasselbe zu kühlende Kompartiment des Kühl- und/oder Gefriergerätes kühlen, **dadurch gekennzeichnet, dass**
die zwei Verdampfer in Tiefenrichtung des Kühl- und/oder Gefriergeräts versetzt zueinander angeordnet sind.

2. Kühl- und/oder Gefriergerät nach Anspruch 1, wobei die zwei Verdampfer (40, 50) von unterschiedlichen Verdampfertypen sind.

3. Kühl- und/oder Gefriergerät nach einem der vorhergehenden Ansprüche, wobei die zwei Verdampfer (40, 50) in dem Kältemittelkreislauf nacheinander oder parallel zueinander von Kältemittel durchströmt werden.

4. Kühl- und/oder Gefriergerät nach einem der vorhergehenden Ansprüche, wobei die zwei Verdampfer (40, 50) Bestandteil desselben oder unterschiedlicher Kältemittelkreisläufe sind.

5. Kühl- und/oder Gefriergerät nach einem der vorhergehenden Ansprüche, dwobei die Montageanordnung der Verdampfer (40, 50) freihängend und/oder eingeschäumt ist.

6. Kühl- und/oder Gefriergerät nach einem der vorhergehenden Ansprüche, wobei die Verdampfertypen aus der Gruppe Rohr-auf-Blech, Z-Bond, Roll-Bond oder Draht-auf-Rohr ausgewählt sind.

7. Kühl- und/oder Gefriergerät nach einem der vorhergehenden Ansprüche, wobei das Kühl- und/oder Gefriergerät ein oder mehrere Ventile, insbesondere Magnetventile aufweist, die derart angeordnet sind, dass der Zulauf und/oder der Ablauf von Kältemittel zu und/oder von dem oder den Verdampfern mittels des oder der Ventile absperrbar und/oder veränderbar, vorzugsweise steuerbar oder regelbar ist.

## Claims

1. Refrigeration and/or freezer device, comprising:
a compartment to be cooled, which serves to accommodate refrigerated and/or frozen goods, and
a refrigerant circuit, which includes two evaporators (40, 50), which are flown-through by refrigerant in operation of the refrigerant circuit, wherein
the two evaporators (40, 50) cool the same compartment to be cooled of the refrigeration and/or freezer device in operation of the refrigerant circuit,
**characterized in that**
the two evaporators are arranged offset to one another in the depth direction of the refrigeration and/or freezer device.

2. The refrigeration and/or freezer device according to claim 1, wherein the two evaporators (40, 50) are of different evaporator types.

3. The refrigeration and/or freezer device according to one of the preceding claims, wherein the two evaporators (40, 50) are flown-though by refrigerant one after the other or parallelly in the refrigerant circuit.

4. The refrigeration and/or freezer device according to one of the preceding claims, wherein the two evaporators (40, 50) are part of the same or of different refrigerant circuits.

5. The refrigeration and/or freezer device according to one of the preceding claims, wherein the mounting arrangement of the evaporators (40, 50) is freely-suspended and/or foamed.

6. The refrigeration and/or freezer device according to one of the preceding claims, wherein the evaporator types are selected from the group pipe-to-metal, Z-bond, roll-bond, or wire-to-pipe.

7. The refrigeration and/or freezer device according to one of the preceding claims, wherein the refrigeration and/or freezer device comprises one or multiple valves, in particular magnetic valves, which are arranged in such a way that the inlet and/or the outlet of refrigerant to and/or from the evaporator(s) can be blocked and/or altered, preferably controlled in open-loop or closed-loop, by means of the valve(s).

## Revendications

1. Appareil de réfrigération et/ou de congélation, comprenant
un compartiment à réfrigérer, qui sert à réceptionner des produits à réfrigérer et/ou à congeler, et
un circuit de réfrigérant qui comprend deux évaporateurs (40, 50), lesquels sont traversés par le réfrigérant pendant le fonctionnement du circuit de réfrigérant,
les deux évaporateurs (40, 50), pendant le fonctionnement du circuit de réfrigérant, réfrigérant le même compartiment à réfrigérer de l'appareil de réfrigération et/ou de congélation,
**caractérisé en ce que**
les deux évaporateurs sont disposés de manière décalée l'un de l'autre en direction en profondeur de l'appareil de réfrigération et/ou de congélation.

2. Appareil de réfrigération et/ou de congélation selon la revendication 1, les deux évaporateurs (40, 50) étant de différents types d'évaporateur.

3. Appareil de réfrigération et/ou de congélation selon l'une quelconque des revendications précédentes, les deux évaporateurs (40, 50) dans le circuit de réfrigérant étant traversés par le réfrigérant l'un après l'autre ou parallèlement l'un à l'autre.

4. Appareil de réfrigération et/ou de congélation selon l'une quelconque des revendications précédentes, les deux évaporateurs (40, 50) faisant partie du même circuit de réfrigérant ou de différents circuits de réfrigérant.

5. Appareil de réfrigération et/ou de congélation selon l'une quelconque des revendications précédentes, la disposition de montage des évaporateurs (40, 50) étant de manière librement suspendue ou expansée.

6. Appareil de réfrigération et/ou de congélation selon l'une quelconque des revendications précédentes, les types d'évaporateur étant sélectionnés dans le groupe tube sur tôle, Z bond, roll bond ou fil sur tube.

7. Appareil de réfrigération et/ou de congélation selon l'une quelconque des revendications précédentes, l'appareil de réfrigération et/ou de congélation présentant une ou plusieurs vannes, notamment des électrovannes, lesquelles sont disposées de manière à ce que l'entrée et/ou l'évacuation de réfrigérant vers et/ou en provenance de l'évaporateur ou des évaporateurs puissent être verrouillées et/ou modifiées au moyen de la vanne ou des vannes, de préférence puissent être commandées ou réglées.
